# EUROPÄISCHE PATENTSCHRIFT

(11) **EP 1 348 574 B1**
(45) Veröffentlichungstag und Bekanntmachung des Hinweises auf die Patenterteilung: **12.01.2011**
(21) Anmeldenummer: 03005777.2
(22) Anmeldetag: 14.03.2003
(51) Int. Cl.: B42C 5/02

(54) **Verfahren und Vorrichtung zum Ausrichten eines Stapels**
Method and means for aligning a stack of sheets
Procédé et dispositif pour aligner un paquet de feuilles

(30) Priorität: 28.03.2002 DE 10214341
(43) Veröffentlichungstag der Anmeldung: 01.10.2003
(73) Patentinhaber: Kugler-Womako GmbH, 72622 Nürtingen (DE)
(72) Erfinder: Fuchs, Ferdinand, 72622 Nürtingen (DE)
(74) Vertreter: Eisenführ, Speiser & Partner

(56) Entgegenhaltungen:
- DE-A- 1 817 815
- DE-A- 3 220 814
- DE-A1- 2 804 180
- DE-A1- 2 952 183

## Beschreibung

Die Erfindung betrifft ein Verfahren und eine Vorrichtung zum Ausrichten eines Stapels aus mit jeweils einer Perforation versehenen, übereinanderliegenden Flachteilen, insbesondere Papierbögen, für das nachfolgende Einbringen eines die Flachteile zusammenhaltenden gekrümmten Verbindungsmittels, insbesondere einer Drahtwendel, mit einer dem Verlauf und der Anordnung der Perforation angepassten Form, wobei mindestens ein, vorzugsweise dorn- oder stiftförmiges, Ausrichtelement, insbesondere mindestens eine Reihe von nebeneinanderliegenden Ausrichtelementen, in die Perforation eingefahren, einer Schwenkbewegung unterworfen und wieder aus der Perforation herausgezogen wird, um die Flachteile derart zueinander zu verschieben, dass die übereinanderliegenden Perforationen zum Einbringen des Verbindungsmittels ausgerichtet werden.

Ein solches Verfahren und eine solche Vorrichtung werden gewöhnlich dazu verwendet, Papierblöcke oder sogenannte Nutzen, bestehend aus einer Vielzahl von übereinanderliegenden Papierbögen, so auszurichten, dass die Papierbögen mit ihren Perforationen, die zuvor entlang eines ihrer Randabschnitte eingebracht worden sind, übereinanderliegen. Diese Maßnahme dient der Vorbereitung, um anschließend in die Perforationen ein gekrümmtes Verbindungsmittel, insbesondere eine Drahtwendel, zur Bindung des Papierblockes oder Nutzens einzubringen bzw. einzudrehen.

Das Verfahren und die Vorrichtung der eingangs genannten Art bilden einen Teil einer halb- oder vollautomatisch arbeitenden Anlage zur Herstellung von Nutzen oder Papierblöcken, die beispielsweise mittels Drahtwendeln zusammengehalten sind. In derartigen Anlagen werden aus einer Papierbahn Papierbögen durch Schneiden hergestellt, wobei während dieses Arbeitsschrittes die Papierbögen gleichzeitig in einem Randabschnitt mit Hilfe einer Stanzvorrichtung perforiert und gegebenenfalls in einem Druckwerk bedruckt werden. Diese Papierbögen werden überlappt und zu Blöcken mit einer definierten Anzahl von Papierbögen gestapelt. Anschließend werden in einer Ausrichtvorrichtung der eingangs genannten Art die perforierten Randabschnitte zueinander ausgerichtet. Letzteres ist wichtig, um zum Binden der Papierblöcke in einer nachfolgenden Bindevorrichtung das gekrümmte Verbindungsmittel wie insbesondere eine Drahtwendel durch die Perforationen sämtlicher Papierbögen hindurch einbringen zu können.

In der DE 2 653 759 A1 und DE 2 804 180 A1 ist jeweils ein Verfahren und eine Vorrichtung zum Ausrichten eines Blockes aus jeweils mit einer Lochreihe versehenen Papierbögen für das nachfolgende Eindrehen einer die Bögen zusammenhaltenden Drahtwendel offenbart. Die bekannte Vorrichtung weist zwei einander gegenüber angeordnete Dornreihen sowie Antriebsmittel zum Bewegen der Dornreihen aufeinander zu und voneinander weg auf. Mit Hilfe der Antriebsmittel werden die Dornreihen in die Lochreihen der übereinandergestapelten Papierbögen eingefahren und danach einer Schwenkbewegung unterworfen, wodurch die Papierbögen derart verschoben werden, dass die übereinanderliegenden Löcher ein "V" bilden. Hierzu werden also die beiden einander gegenüberliegenden Dornreihen, während sie in den Lochreihen der Papierbögen stecken, in eine V-förmige Anordnung verschwenkt. Nach Beendigung des V-förmigen Ausrichtens werden die Dornreihen aus den Lochreihen wieder herausgezogen, so dass diese nun für das nachfolgende Einbringen eines gekrümmten Verbindungsmittels, insbesondere einer Drahtwendel, frei und entsprechend vorbereitet sind.

Zur Erzeugung gekrümmter Lochungen eines Blattstapels verwendet die DE-A-1817815 krumme Dorne die die Lochungen bereits beim Einführen formen, während in der DE-A 2952183 ein entsprechend gekrümmter Formkörper an den Rücken des Blattstapels gedrückt wird und danach die geraden Dorne geradlinig aus den Lochungen herausgezogen werden.

Der vorliegenden Erfindung liegt die Aufgabe zugrunde, zum einen die Anzahl der Arbeitsschritte zu verringern und zum anderen die Genauigkeit der Ausrichtung des Stapels zu erhöhen, um das nachfolgende Einbringen eines gekrümmten Verbindungsmittels noch einfacher und reibungsloser gestalten zu können.

Diese Aufgabe wird gemäß einem ersten Aspekt der vorliegenden Erfindung gelöst durch ein Verfahren gemäß Anspruch 1.

Ferner wird die Aufgabe gemäß seinem zweiten Aspekt der vorliegenden Erfindung gelöst durch eine Vorrichtung gemäß Anspruch 6.

Die Erfindung ermöglicht eine Reduzierung der Arbeitsschritte. Dies wird erfindungsgemäß dadurch erreicht, dass die Schwenkbewegung zum Ausrichten des Stapels und das Entfernen des bzw. der Ausrichtetemente aus den Perforationen gleichzeitig und somit in einem und demselben Arbeitsschritt stattfindet. Auf diese Weise wird der Ausrichtvorgang erheblich verkürzt, was sich vorteilhaft auf die Prözessgeschwihdigkeit der gesamten Anlage auswirkt.

Eine weitere wichtig Maßnahme der Erfindung besteht darin, dass während der Schwenkbewegung das oder die Ausrichtelemente eine Bahn beschreiben, die im Wesentlichen dem Verlauf der Krümmung des Verbindungsmittels nachempfunden ist. Somit lässt sich der Stapel nicht nur näherungsweise - wie beispielsweise im vorgenannten Stand der Technik V-förmig - sondern im Wesentlichen exakt im Hinblick auf den vorgegebenen Krümmungsverlauf des verwendeten Verbindungsmittels ausrichten. Dadurch wird gewährleistet, dass sich im nachfolgenden Arbeitsschritt das gekrümmte Verbindungsmittel ohne jegliche Komplikationen sauber und einfach einbringen lässt, wodurch die Betriebssicherheit des gesamten Ablaufes deutlich erhöht wird.

Bevorzugte Ausführungen der Erfindung sind in den abhängigen Ansprüchen angegeben.

Gewöhnlich sind mindestens zwei Ausrichtelemente und insbesondere zwei Reihen von Ausrichtelementen vorgesehen, von denen das mindestens eine Ausrichtelement oder die eine Reihe von Ausrichtelementenan der einen Seite des Stapels und das mindestens andere Ausrichtelement oder die andere Reihe von Ausrichtelementen an der anderen Seite des Stapels angeordnet werden und zueinander gegenläufige Bewegungen ausführen.

Im Regelfall werden Verbindungsmittel mit einer teil- oder vollzylindrischen Form wie insbesondere Drahtwendeln verwendet. In einem solchen Fall sollte gemäß einer gegenwärtig besonders bevorzugten Ausführung der Erfindung während der Schwenkbewegung das mindestens eine Ausrichtelement oder die mindestens eine Reihe von Ausrichtelementen um eine erste Schwenkachse verschwenkt werden, die im Wesentlichen mit der Zylinderachse des einzubringenden Verbindungsmittels zusammenfällt oder in geringem Abstand parallel zu dieser verläuft. Hierzu weist vorzugsweise eine mit dem oder den Ausrichtelementen gekoppelte Bewegungseinrichtung mindestens ein Schwenkelement auf, das um die erste Schwenkachse verschwenkbar ist und an dem das mindestens eine Ausrichtelement oder die mindestens eine Reihe von Ausrichtelementen so befestigt ist, dass zumindest die Spitze des dorn- oder stiftförmigen Ausrichtelementes im Wesentlichen tangential in Bezug auf die erste Schwenkachse ausgerichtet und dabei in einem radialen Abstand zur ersten Schwenkachse angeordnet ist.

Bei einher Weiterbildung der zuletzt genannten Ausführung kann während des Verschwenkens um die erste Schwenkachse das mindestens eine Ausrichtelement oder die mindestens eine Reihe von Ausrichtelementen gleichzeitig um quer zur ersten Schwenkachse verlaufende zweite Schwenkachsen verschwenkt werden. Dadurch können in vorteilhafter Weise die Perforationen des Stapels in Anpassung an eine Steigung des einzubringenden gekrümmten Verbindungsmittels entsprechend ausgerichtet werden, was insbesondere vorteilhaft bei der Verwendung von Drahtwendeln ist.

Ferner kann vor oder mit dem Schritt, mindestens ein Ausrichtelement oder die mindestens eine Reihe von Ausrichtelementen in die Perforationen einzufahren, der Stapel mit der Stirnseite seines mit den Perforationen versehenen Randabschnittes in Anlage ah eine Anlagefläche eines Stützelementes gebracht werden, wobei die Form der Anlagefläche des Stützelementes so gewählt ist, dass die übereinanderliegenden Perforationen entsprechend der Krümmung des Verbindungsmittels ausgerichtet werden, wenn sämtliche Flachteile des Stapels in Anlage an das Stützelement gebracht sind. Bei der Verwendung von Verbindungsmitteln mit einer teil- oder vollzylindrischen Form sollte vorzugsweise die Anlagefläche des Stützelementes eine teilzylindrische Form aufweisen, dessen Zylinderachse im Wesentlichen mit der ersten Schwenkachse zusammenfällt oder in einem geringen Abstand parallel zu dieser verläuft. Das Stützelement unterstützt zum einen nach Art einer Lehre die Ausrichtung der Perforationen in im Wesentlichen exakter Anpassung an den Verlauf der Krümmung des Verbindungsmittels während der Schwenkbewegung beim Herausziehen des oder der Ausrichtelemente und gewährleistet zum anderen, dass nach Entfernen des oder der Ausrichtelemente und insbesondere während des nachfolgenden Einbringens des Verbindungsmittels der Stapel in seiner entsprechend ausgerichteten Form verbleibt.

Nachfolgend wird ein bevorzugtes Ausführungsbeispiel der Erfindung anhand der beiliegenden Zeichnungen näher erläutert. Es zeigen:
- Fig. 1: einen wesentlichen Teil einer Vorrichtung zum Ausrichten von Nutzen im geöffneten Zustand;
- Fig. 2: die Vorrichtung von Fig. 1 im geschlossenen Zustand;
- Fig. 3: eine Funktionsskizze der Vorrichtung im geöffneten Zustand;
- Fig. 4: eine Funktionsskizze der Vorrichtung im geschlossenen Zustand;
- Fig. 5: die gleiche Darstellung wie Fig. 2 mit einer zusätzlichen schematischen Darstellung der Schwenkwege eines Dornes; und
- Fig. 6: einen Abschnitt der Vorrichtung in ähnlicher Ansicht wir Fig. 2 mit einer zusätzlichen schematischen Darstellung des auszurichtenden Papierstapels.

Ein Verfahren zum Ausrichten von Nutzen wird zweckmäßiger Weise auf einer Vorrichtung 2 durchgeführt, wie sie in den beiliegenden Figuren beispielhaft dargestellt ist.

Die dargestellte Vorrichtung 2 weist zwei Supports 4a, 4b auf. Jeder der beiden Supports 4a, 4b weist ein Sockelelement 6a bzw. 6b auf, mit dem die Supports 4a, 4b auf einer gemeinsamen Achse 8 in etwa horizontaler Richtung verschieblich gelagert sind. Die Achse 8 sitzt auf einem in den Figuren nicht dargestellten Gerüst. Wie Fig. 1 erkennen lässt, besitzen beide Supports 4a, 4b im dargestellten Ausführungsbeispiel den gleichen Aufbau, sind jedoch spiegelsymmetrisch zueinander angeordnet.

Im dargestellten Ausführungsbeispiel hat das Sockelelement 6a bzw. 6b eine V-Form mit einem auf den gegenüberliegenden Support schräg nach innen gerichteten ersten Schenkel 10a bzw. 10b und einem schräg nach außen gerichteten zweiten Schenkel 11a bzw. 11b. Am Ende des ersten Schenkels 10a bzw. 10b sitzt ein erstes Scharnier 12a bzw. 12b, dessen Scharnierachse im dargestellten Ausführungsbeispiel rechtwinklig zur Achse 8, aber ebenfalls horizontal ausgerichtet ist. Am ersten Scharnier 12a bzw. 12b ist ein erster Hebel 14a bzw. 14b angelenkt, an dessen freiem Ende mindestens ein gerader Dorn 16a bzw. 16b befestigt ist, dessen freie Spitze 17a bzw. 17b benachbart zum ersten Scharnier 12a bzw. 12b angeordnet ist, und zwar in einem radialen Abstandsmaß R, das zwischen der Scharnierachse des ersten Scharniers 12a bzw. 12b und der Mittelachse des Dornes 16a bzw. 16b definiert ist.

Am freien Ende des schräg nach außen gerichteten zweiten Schenkels 11a bzw. 11b sitzt ein zweites Scharnier 20a bzw. 20b, dessen Scharnierachse parallel zur Scharnierachse des ersten Scharniers 12a bzw. 12b verläuft. An diesem zweiten Scharnier 20a bzw. 20b ist ein zweiter Hebel 22a bzw. 22b angelenkt, in dessen freies Ende ein in Längsrichtung offenes Langloch 24a bzw. 24b ausgebildet ist. In diesem Langloch 24a bzw. 24b sitzt eine Führungsrolle 26a bzw. 26b, deren Drehachse parallel zu den Scharnierachsen der ersten und zweiten Scharniere 12a bzw. 12b und 20a bzw. 20b verläuft und am freien Ende des ersten Hebels 14a bzw. 14b etwa in dem Bereich gelagert ist, wo der Dorn 16a bzw. 16b befestigt ist.

Die zweiten Hebel 22a, 22b werden von einer nicht dargestellten Antriebseinrichtung verschwenkt und nehmen dabei die ersten Hebel 14a, 14b mit, wodurch die Dorne 16a, 16b einer Schwenkbewegung unterworfen werden, und zwar zwischen einer horizontalen Stellung, in der die einander gegenüberliegende Dorne 16a, 16b mit ihren Spitzen 17a, 17b aufeinander zeigen und im Wesentlichen auf einer gemeinsamen Achse liegen, und einer nach unten zurückgeschwenkten Stellung, in der die Dorne 16a, 16b in einem größeren Abstand voneinander angeordnet sind und mit' ihrem Spitzen 17a, 17b schräg nach oben zeigen. In Fig. 1 sind die beiden einander gegenüberliegenden Dorne 16a, 16b in beiden Stellungen gestrichelt dargestellt.

Auch wenn in den Figuren nur jeweils ein Paar von gegenüberliegenden Dornen 16a, 16b dargestellt ist, sind tatsächlich zwei gegenüberliegende Reihen von Dornen vorgesehen, die in einer Ebene nebeneinander liegen, die senkrecht zur Bildebene von Fig. 1 verläuft. Dabei sind die Abstände zwischen den einzelnen Dornen in jeder der beiden Reihen konstant.

Wie Fig. 2 erkennen lässt, ist zwischen den beiden Supports 4a, 4b eine Stütze 30 (von der in Fig. 1 aus Gründen der besseren Übersichtlichkeit nur der Fuß dargestellt ist) angeordnet, die auf der Höhe der ersten Scharniere 12a, 12b in einem pilzförmigen Kopf 32 endet, dessen Oberfläche 33 gekrümmt ist.

In Fig. 1 ist die Vorrichtung 2 im geöffneten Zustand dargestellt, in der die beiden Supports 4a, 4b mit Hilfe einer nicht näher dargestellten Antriebseinrichtung entlang der Achse 8 in ihren äußeren Endstellungen verfahren sind, wo sie einen maximalen Abstand voneinander einnehmen.

Demgegenüber ist in Fig. 2 die Vorrichtung 2 in ihrer (geschlossenen) Betriebsstellung gezeigt; in der die beiden Supports mit ihren Sockelelementen 6a, 6b entlang der Achse 8 so aufeinanderzu verfahren sind, dass die ersten Scharniere 12a, 12b mit ihren Scharnierachsen koaxial zueinander ausgerichtet sind. Damit die ersten Schenkel 10a, 10b der Sockelelemente 6a, 6b nicht miteinander kollidieren, sind diese ein wenig versetzt zueinander angeordnet. Das gleiche gilt auch für die Stütze 30. Wie Fig. 2 ferner erkennen lässt, ist die Oberfläche 33 der Stütze 30 über einen größeren Abschnitt einem Teilkreis angenähert, dessen Mittelpunkt etwa mit den Scharnieraichsen der ersten Scharniere 12a, 12b zusammenfällt oder in einem geringen Abstand zu diesen liegt.

Ferner lässt Fig. 2 den (linken) Dorn 16a in seiner horizontalen ersten Stellung und den (rechten) Dorn 16b in seiner zurückgeschwenkten zweiten Stellung erkennen. Die beiden unterschiedlichen Stellungen sind aus Gründen der besseren Anschaulichkeit in Fig. 2 dargestellt. Allerdings sei an dieser Stelle angemerkt, dass beide Dornen 16a, 16b bzw. beide einander gegenüberliegende Dornenreihen stets symmetrisch zueinander verschwenkt werden.

Fig. 3 zeigt schematisch eine Funktionsskizze der Vorrichtung, welche dem Zustand von Fig. 1 entspricht und außerdem weitere Einzelheiten der Vorrichtung erkennen lässt. Hiernach wird die Stütze 30 durch zwei seitliche Führungsplatten 34, 35 eingerahmt, die sich auf der Höhe der Dornen 16a, 16b trichterförmig erweitern. Ferner ist die Vorrichtung 2 benachbart zu einem Revolver 40 angeordnet, der Teil einer Anlage zur Herstellung von Nutzen bzw. Papierblöcken ist und die Nutzen durch Rotation von einer Arbeitsstation zur nächsten transportiert. An dem Revolver 40 sind zwei Andruckplatten 41, 42 in radialer Ausrichtung und voneinander beabstandet befestigt, die wiederum mit einer Hebevorrichtung 43, 44 fest verbunden sind. Die beiden Andruckplatten 41, 42 dienen zur Halterung eines Nutzens 50 mittels Reibschluss. In einem abgesenkten Zustand drücken die beiden Andruckplatten 41, 42 den Nutzen 50 so zusammen, dass er unverrückbar fixiert ist. Auf diese Weise kann sich der aus einzelnen Folien bestehende Nutzen 50 weder in seiner Form verändern noch sich gegenüber dem Revolver 40 verschieben. Dabei ist der Nutzen 50 so angeordnet, dass er mit seinem Randabschnitt 51, wo in den Folien eine in den Figuren 3 und 4 im einzelnen nicht dargestellte Lochreihe durch Stanzen in einer vorangegangenen Arbeitsstation ausgebildet worden ist, zur Vorrichtung 2 zeigt.

In Fig. 3 ist ein Zustand dargestellt, wo der Nutzen 50 mit seinem Randabschnitt 51 bereits zwischen die Führungsplatten 34, 35 eingefahren ist.

Im nächsten Schritt werden die Dorne 16a, 16b in die in den Figuren 3 und 4 nicht dargestellte Lochreihe im Randabschnitt 51 des Nutzens 50 eingefahren, wie Fig. 4 erkennen lässt. Hierzu werden die Supports 4a, 4b in die in Fig. 2 gezeigte Stellung verfahren, wobei sich die Dorne 16a, 16b in ihrer horizontalen ersten Stellung befinden. Dabei berühren sich die einander gegenüberliegenden Dorne 16a, 16b mit ihrem Spitzen 17a, 17b. Um allerdings eine direkte Kollision der Spitzen 17a, 17b miteinander zu vermeiden, sind die Dorne 16a, 16b geringfügig versetzt zueinander ausgerichtet.

Anschließend werden die die Dorne 16a, 16b tragenden ersten Hebel 14a, 14b nach unten verschwenkt, wodurch die Spitzen 17a, 17b der Dorne 16a, 16b eine totkreisförmige Bahn beschreiben. Dies ist beispielhaft in Fig. 5 anhand des (rechten) Dornes 16b schematisch gezeigt. Auch wenn in Fig. 5 der (linke) Dorn 16a in seiner horizontalen ersten Stellung gezeigt ist; so sei an dieser Stelle noch einmal darauf hingewiesen, dass sich beide Dorne 16a, 16b bzw. beide Dornenreihen symmetrisch zueinander bewegen und somit auch der linke Dorn 16a von Fig. 5 gleichzeitig die gleiche teilkreisförmige Bahn wie der rechte Dorn 16b beschreibt.

Während die Dorne 16a, 16b in die Lochreihe des Nutzens 50 eingefahren und anschließend in der zuvor beschriebenen Weise verschwenkt werden, liegt der Nutzen 50 mit seinem die Lochreihe aufweisenden Randabschnitt 51 auf dem Kopf 32 der Stütze 30 auf.

Die zuvor beschriebene Schwenkbewegung der Dorne 16a, 16b hat nun zur Folge, dass die Folien des Nutzens 50 so zueinander verschoben werden, dass die einzelnen Löcher der Lochreihe im Nutzen 50 eine entsprechend gekrümmte Form bzw. Ausrichtung erhalten. Gleichzeitig wird durch die Schwenkbewegung der Dorne 16a, 16b bewirkt, dass der Nutzen 50 mit seinem Randabschnitt 51 im Wesentlichen über seine gesamte Breite in Anlage an die gekrümmte Oberfläche 33 der Stütze 30 gelangt, welche insoweit als eine Art Lehre dient.

Dieser Zustand ist in Fig. 6 schematisch dargestellt. Insbesondere lässt Fig. 6 den gekrümmten Verlauf eines Loches 52 der im Randabschnitt 51 des Nutzens 50 ausgebildeten Lochreihe erkennen. An dieser Stelle sei der guten Vollständigkeit halber noch angemerkt, dass auch in Fig. 6 die Dorne 16a, 16b in ihren beiden Stellungen gezeigt sind, und zwar in durchgezogenen Linien in der horizontalen ersten Stellung und in gestrichelten Linien in der zurückgeschwenkten zweiten Stellung, in der sie sich ja bereits außerhalb des Nutzens 50 befinden. Das Zurückschwenken der Dorne 16a, 16b in die zweite Stellung hat demnach zur Folge, dass gleichzeitig die Dorne 16a, 16b während ihrer Schwenkbewegung aus den Löchern 52 der Lochreihe herausgezogen werden. Wie bereits erwähnt, beschreiben während dieser Schwenkbewegung die Spitzen 17a, 17b der Dorne 16a, 16b eine teilkreisförmige, im dargestellten Ausführungsbeispiel etwa achtelkreisförmige, Bahn um die koaxial zueinander liegenden Scharnierachsen der ersten Scharniere 12a, 12b. Demnach ist der so entstehende gekrümmte Verlauf der Löcher 52 zumindest über einen größeren Abschnitt etwa einem Teilkreis angenähert.

Wenn zum Binden des Nutzens 50 insbesondere eine Drahtwendel verwendet werden soll, ist es sinnvoll, während der zuvor beschriebenen Schwenkbewegung die Dorne 16a, 16b gleichzeitig einer weiteren relativ geringen seitlichen Schwenkbewegung um die Achse 8 zu unterwerfen, wozu die Sockelelemente 6a, 6b um die Achse 8 angeordnet sind und um einen Winkel gekippt werden, der etwa der Steigung der einzudrehenden Drahtwendel entspricht. Hierzu muss die in den Figuren nicht dargestellte Antriebseinrichtung entsprechend angepasst sein und sollte vorzugsweise eine ebenfalls nicht dargestellte, jedoch im Stand der Technik bereits bekannte Kulissenführung aufweisen.

Ergänzend sei an dieser Stelle noch angemerkt, dass während der beschriebenen Schwenkbewegung der Dorne 16a, 16b der Anpressdruck der in den Figuren 3 und 4 gezeigten Andruckplatten 41, 42 soweit gelockert wird, dass zwar der Nutzen 50 zwischen diesen fixiert bleibt, jedoch dessen einzelne Folien sich in der beschriebenen Weise ausrichten lassen.

In der in Fig. 6 gezeigten Ausrichtung sind nun die Löcher 52 im Nutzen 50 vorbereitet, um im nächsten Arbeitsschritt ein gekrümmtes Verbindungsmittel, insbesondere eine Drahtwendel aufzunehmen, die entsprechend durch die Löcher 52 eingedreht wird. In Fig. 6 ist schematisch in strichpunktierter Linie 54 der kreisförmige Querschnitt einer durch die Löcher 52 einzudrehenden Drahtwendel angedeutet, wobei deren Mittelachse im hier dargestellten Ausführungsbeispiel in einem geringen Abstand oberhalb von und parallel zu den übereinstimmenden Scharnierachsen der ersten Scharniere 12a, 12b verläuft.

Ferner sind in Fig. 6 Distanzleisten 56a, 56b dargestellt, die in den ersten Hebeln 14a, 14b angeordnet sind und die Dorne 16a, 16b tragen, so dass diese über die Distanzleisten 56a, 56b an den ersten Hebeln 14a, 14b entsprechend gehaltert sind. Mit Hilfe der Distanzleisten 56a, 56b lässt sich das radiale Abstandsmaß R (siehe Fig. 1) einstellen. Hierzu sind die Distanzleisten 56a, 56b entweder verstellbar oder austauschbar an den ersten Hebeln 14a, 14b befestigt.

## Patentansprüche

1. Verfahren zum Ausrichten eines Stapels (50) aus mit jeweils einer Perforation (52) versehenen, übereinanderliegenden Flachteilen, insbesondere Papierbögen, für das nachfolgende Einziehen eines die Flachteile zusammenhaltenden gekrümmten Verbindungsmittels (54), insbesondere einer Drahtwendel, mit einer dem Verlauf und der Anordnung der Perforation (52) angepassten Form, mit den Schritten, mindestens einen geraden Dorn (16a, 16b), insbesondere mindestens eine Reihe von nebeneinanderliegenden geraden Domen, in die Perforation (52) geradlinig einzufahren, und anschließend während einer Schwenkbewegung gleichzeitig wieder aus der Perforation (52) entlang einer Bahn, die im Wesentlichen dem Verlauf der Krümmung des Verbindungsmittels (54) entspricht, herauszuziehen, um die Flachteile derart zueinander zu verschieben, dass die übereinanderliegenden Perforationen (52) zum Einziehen des Verbindungsmittels (54) ausgerichtet werden.

2. Verfahren nach Anspruch 1, **dadurch gekennzeichnet, dass** mindestens zwei voneinander beabstandete Dorne (16a, 16b), insbesondere zwei voneinander beabstandete Reihen von Dornen, verwendet werden, von denen der mindestens eine Dorn (16a) oder die eine Reihe von Domen an der einen Seite des Stapels (50) und der mindestens andere Dorn (16b) oder die andere Reihe von Domen an der anderen Seite des Stapels (50) angeordnet werden und zueinander gegenläufige Bewegungen ausführen.

3. Verfahren nach Anspruch 1 oder 2, bei welchem Verbindungsmittel (54) mit einer teil- oder vollzylindrischen Form verwendet werden,
**dadurch gekennzeichnet, dass** während der Schwenkbewegung der mindestens eine Dorn (16a, 16b) oder die mindestens eine Reihe von Dornen um eine erste Schwenkachse (12a, 12b) verschwenkt werden, die im Wesentlichen mit der Zylinderachse (54a) des einzuziehenden Verbindungsmittels (54) zusammenfällt oder in einem Abstand parallel zu dieser verläuft.

4. Verfahren nach Anspruch 3, **dadurch gekennzeichnet, dass** während des Verschwenkens um die erste Schwenkachse (12a, 12b) der mindestens eine Dorn (16a, 16b) oder die mindestens eine Reihe von Domen gleichzeitig um eine quer zur ersten Schwenkachse (12a, 12b) verlaufende zweite Schwenkachsen (8) verschwenkt wird.

5. Verfahren nach mindestens einem der vorangegangenen Ansprüche, **dadurch gekennzeichnet, dass** vor oder mit dem Schritt, den mindestens einen Dorn (16a, 16b) oder die mindestens eine Reihe von Domen in die Perforation (52) einzufahren, der Stapel (50) mit seiner Stirnseite (51) in Anlage an eine Anlagefläche (33) eines Stützelementes (30) gebracht wird, wobei die Form der Anlagefläche (33) des Stützelementes (30) so gewählt ist, dass die übereinanderliegenden Perforationen (52) entsprechend der Krümmung des Verbindungsmittels (54) ausgerichtet werden, wenn sämtliche Flachteile des Stapels (50) in Anlage an das Stützelement (30) gebracht sind.

6. Vorrichtung zum Ausrichten eines Stapels (50) aus mit jeweils einer Perforation (52) versehenen, übereinanderliegenden Flachteilen, insbesondere Papierbögen, für das nachfolgende Einziehen eines die Flachteile zusammenhaltenden gekrümmten Verbindungsmittels (54), insbesondere einer Drahtwendel, mit einer dem Verlauf und der Anordnung der Perforation (52) angepassten Form,
mit mindestens einem geraden Dom(16a, 16b), insbesondere mindestens einer Reihe von geraden Domen, und
mit einer mit dem mindestens einen Dorn (16a, 16b) oder der mindestens einen Reihe von Domen gekoppelten Bewegungseinrichtung (14a, 14b), die in der Lage ist den mindestens einen Dorn (16a, 16b) oder die mindestens eine Reihe von Domen in die Perforation (52) geradlinig einzuführen und anschließend während einer Schwenkbewegung gleichzeitig wieder aus der Perforation (52) herauszuziehen und dabei einer Bewegungsbahn zu unter werfen, die im Wesentlichen dem Verlauf der Krümmung des Verbindungsmittels (54) entspricht, um die Flachteile derart zueinander zu verschieben, dass die übereinanderliegenden Perforationen (52) zum Einziehen des Verbindungsmittels (54) ausgerichtet werden.

7. Vorrichtung nach Anspruch 6, **gekennzeichnet durch** mindestens zwei voneinander beabstandete Dorne (16a, 16b), insbesondere zwei voneinander beabstandete Reihen von Dornen, von denen der mindestens eine Dorn (16a) oder die eine Reihe von Dornen an der einen Seite des Stapels (50) und der mindestens andere Dorn (16b) oder die andere Reihe von Dornen an der anderen Seite des Stapels (50) positionierbar sind, und die Bewegungseinrichtung (14a, 14b) so ausgebildet ist, dass sie den mindestens einen Dorn (16a) oder die eine Reihe von Domen und den mindestens anderen Dorn (16b) oder die andere Reihe von Domen gegenläufig zueinander bewegt.

8. Vorrichtung nach Anspruch 6 oder 7, zum Ausrichten eines Stapels (50) aus mit jeweils einer Perforation (52) versehenden übereinanderliegenden Flachteilen für das nachfolgende Einziehen eines die Flachteile zusammenhaltenden gekrümmten Verbindungsmittels (54) mit einer teil- oder vollzylindrischen Form, **dadurch gekennzeichnet, dass** die Bewegungseinrichtung (14a, 14b) so ausgebildet ist, dass sie den mindestens einen Dorn (16a, 16b) oder die mindestens eine Reihe von Dornen während der Schwenkbewegung um eine erste Schwenkachse (12a, 12b) verschwenkt, die im wesentlichen mit der Zylinderachse (54a) des einzuziehenden Verbindungsmittels (54) zusammenfällt oder in einem Abstand parallel zu dieser verläuft.

9. Vorrichtung nach Anspruch 8, **dadurch gekennzeichnet, dass** die Bewegungseinrichtung mindestens ein Schwenkelement (14a, 14b) aufweist, das um die erste Schwenkachse (12a, 12b) verschwenkbar ist und an dem das mindestens eine Ausrichtelement (16a, 16b) oder die mindestens eine Reihe von Ausrichtelementen so befestigt ist, dass zumindest die Spitze (17a, 17b) des oder der Dorne (16a, 16b) im Wesentlichen tangential in Bezug auf die erste Schwenkachse (12a, 12b) ausgerichtet und dabei in einem radialen Abstand (R) zur ersten Schwenkachse (12a, 12b) angeordnet ist bzw. sind.

10. Vorrichtung nach Anspruch 8 oder 9, **dadurch gekennzeichnet, dass** die Bewegungseinrichtung (14a, 14b) so ausgebildet ist, dass sie während des Verschwenkens um die erste Schwenkachse (12a, 12b) den mindestens einen Dorn (16a, 16b) oder die mindestens eine Reihe von Domen gleichzeitig um eine quer zur ersten Schwenkachse (12a, 12b) verlaufende zweite Schwenkachsen (8) verschwenkt.

11. Vorrichtung nach den Ansprüchen 9 und 10, **dadurch gekennzeichnet, dass** das Schwenkelement (14a, 14b) ferner um die zweite Schwenkachse (8) verschwenkbar ist.

12. Vorrichtung nach mindestens einem der Ansprüche 6 bis 11, **gekennzeichnet durch** ein Stützelement (30) mit einer Anlagefläche (33), dessen Form so gewählt ist, dass die übereinanderliegenden Perforationen (52) entsprechend der Krümmung des Verbindungsmittels (54) ausgerichtet werden, wenn sämtliche Flachteile des Stapels (50) in Anlage an die Anlagefläche (33) des Stützelementes (30) gebracht sind.

13. Vorrichtung nach Anspruch 12 sowie nach einem der Ansprüche 8 bis 11, **dadurch gekennzeichnet, dass** die Anlagefläche (33) des Stützelementes (30) eine teilzylindrische Form aufweist, dessen Zylinderachse im Wesentlichen mit der ersten Schwenkachse (12a, 12b) zusammenfällt oder in einem Abstand parallel zu dieser verläuft.

## Claims

1. Method for aligning a stack (50) of flat parts lying on top of one another, provided with in each case a perforation (52), in particular paper sheets, for the subsequent drawing in of a curved connection means (54) holding together the flat parts, in particular a wire spiral, with a form adapted to the course and arrangement of the perforation (52), with the steps of introducing into the perforation (52) in a straight line at least one straight dome (16a, 16b), in particular at least one row of adjacent straight domes, and subsequently during a swivel movement at the same time again removing from the perforation (52) along a path which substantially corresponds to the course of the curve of the connection means (54), in order to move the flat parts to one another in such a way that the perforations lying on top of one another (52) are aligned to draw in the connection means (54).

2. Method according to claim 1, **characterised in that** at least two domes (16a, 16b) placed at a distance from one another, in particular two rows of domes placed at a distance from one another, are used, of which the at least one dome (16a) or the one row of domes are arranged on the one side of the stack (50) and the at least other dome (16b) or the other row of domes on the other side of the stack (50) and execute movements contradirectional to one another.

3. Method according to claim 1 or 2, in which connection means (54) with a partly or completely cylindrical form are used,
**characterised in that** during the swivel movement the at least one dome (16a, 16b) or the at least one row of domes are pivoted on a first swivel axis (12a, 12b) which substantially coincides with the cylinder axis (54a) of the connection means to be drawn in (54) or runs parallel to this at a distance.

4. Method according to claim 3, **characterised in that** during the pivoting on the first swivel axis (12a, 12b), the at least one dome (16a, 16b) or the at least one row of domes is pivoted at the same time on a second swivel axis (8) running at right angles to the first swivel axis (12a, 12b).

5. Method according to at least one of the preceding claims, **characterised in that** before or with the step of introducing the at least one dome (16a, 16b) or the at least one row of domes into the perforation (52), the stack (50) is brought into contact with its front end (51) with a contact surface (33) of a support element (30), wherein the form of the contact surface (33) of the support element (30) is selected so that the perforations (52) lying on top of one another are aligned according to the curve of the connection means (54), if all the flat parts of the stack (50) are brought into contact with the support element (30).

6. Device for aligning a stack (50) of flat parts lying on top of one another, provided with in each case a perforation (52), in particular paper sheets, for the subsequent drawing in of a curved connection means (54) holding together the flat parts, in particular a wire spiral, with a form adapted to the course and arrangement of the perforation (52),
with at least one straight dome (16a, 16b), in particular at least one row of straight domes, and with a movement device (14a, 14b) coupled to the at least one dome (16a, 16b) or the at least one row of domes, which is in a position to introduce the at least one dome (16a, 16b) or the at least one row of domes into the perforation (52) in a straight line and subsequently during a swivel movement at the same time again remove from the perforation (52) and thereby subject to a movement path which substantially corresponds to the course of the curve of the connection means (54) in order to move the flat parts to one another in such a way that the perforations (52) lying on top of one another are aligned to draw in the connection means (54).

7. Device according to claim 6, **characterised by** at least two domes (16a, 16b) placed at a distance from one another, in particular two rows of domes placed at a distance from one another, of which the at least one dome (16a) or the one row of domes can be positioned on the one side of the stack (50) and the at least other dome (16b) or the other row of domes on the other side of the stack (50), and the movement device (14a, 14b) is designed so that it moves the at least one dome (16a) or the one row of domes and the at least other dome (16b) or the other row of domes contradirectional to one another.

8. Device according to claim 6 or 7, for aligning a stack (50) of flat parts lying on top of one another, provided with in each case a perforation (52), for the subsequent drawing in of a curved connection means (54) holding together the flat parts, with a partly or completely cylindrical form, **characterised in that** the movement device (14a, 14b) is designed so that it pivots the at least one dome (16a, 16b) or the at least one row of domes during the swivel movement on a first swivel axis (12a, 12b) which substantially coincides with the cylinder axis (54a) of the connection means (54) to be drawn in or runs parallel to this at a distance.

9. Device according to claim 8, **characterised in that** the movement device has at least one swivel element (14a, 14b) which can be pivoted on the first swivel axis (12a, 12b) and is attached to the at least one aligning element (16a, 16b) or the at least one row of aligning elements so that at least the point (17a, 17b) of the dome or domes (16a, 16b) is aligned substantially tangential with regard to the first swivel axis (12a, 12b) and is or are thereby arranged at a radial distance (R) to the first swivel axis (12a, 12b).

10. Device according to claim 8 or 9, **characterised in that** the movement device (14a, 14b) is designed so that during pivoting on the first swivel axis (12a, 12b) it pivots the at least one dome (16a, 16b) or the at least one row of domes at the same time on a second swivel axis (8) running at right angles to the first swivel axis (12a, 12b).

11. Device according to claims 9 and 10, **characterised in that** the swivel element (14a, 14b) can be pivoted further on the second swivel axis (8).

12. Device according to at least one of claims 6 to 11, **characterised by** a support element (30) with a contact surface (33), the form of which is selected so that the perforations (52) lying on top of one another are aligned according to the curve of the connection means (54), if all the flat parts of the stack (50) are brought into contact with the contact surface (33) of the support element (30).

13. Device according to claim 12 and according to one of claims 8 to 11, **characterised in that** the contact surface (33) of the support element (30) has a partly cylindrical form, the cylinder axis of which substantially coincides with the first swivel axis (12a, 12b) or runs parallel to this at a distance.

## Revendications

1. Procédé pour aligner une pile (50) d'éléments plats superposés munis chacun d'une perforation (52), en particulier de feuilles de papier, en vue de l'insertion ultérieure d'un moyen d'assemblage courbe (54) qui maintient les éléments plats assemblés, en particulier d'une spirale en fil métallique ayant une forme adaptée au profil et à la disposition de la perforation (52), comprenant les étapes consistant à enfoncer tout droit dans la perforation (52) au moins une broche droite (16a, 16b), en particulier au moins une rangée de broches droites disposées les unes à coté des autres, puis au cours d'un mouvement de pivotement à la retirer simultanément de nouveau de la perforation (52) selon une trajectoire qui correspond sensiblement au profil de la courbure du moyen d'assemblage (54), pour déplacer ainsi les éléments plats les uns par rapport aux autres de manière que les perforations (52) superposées soient alignées pour l'insertion du moyen d'assemblage (54).

2. Procédé selon la revendication 1, **caractérisé en ce qu'**on utilise au moins deux broches espacées l'une de l'autre (16a, 16b), en particulier deux rangées de broches espacées l'une de l'autre, dont ladite au moins une broche (16a) ou ladite rangée de broches est disposée d'un côté de la pile (50) et ladite au moins autre broche (16b) ou ladite autre rangée de broches est disposée de l'autre côté de la pile (50) et qui effectuent des déplacements réciproquement opposés.

3. Procédé selon la revendication 1 ou 2, dans lequel on utilise un moyen d'assemblage (54) ayant une forme partiellement ou entièrement cylindrique, **caractérisé en ce que**, pendant le mouvement de pivotement, ladite au moins autre broche (16a, 16b) ou ladite au moins une rangée de broches est pivotée autour d'un premier axe de pivotement (12a, 12b) qui coïncide sensiblement avec l'axe du cylindre (54a) du moyen d'assemblage (54) à insérer, ou s'étend parallèlement à cet axe, à distance de celui-ci.

4. Procédé selon la revendication 3, **caractérisé en ce que**, pendant le pivotement autour du premier axe de pivotement (12a, 12b), ladite au moins une broche (16a, 16b) ou ladite au moins une rangée de broches est en même temps pivotée autour d'un second axe de pivotement (8) qui s'étend transversalement au premier axe de pivotement (12 a, 12b).

5. Procédé selon au moins une des revendications précédentes, **caractérisé en ce qu'**avant ou pendant l'étape consistant à enfoncer ladite au moins une broche (16a, 16b) ou ladite au moins une rangée de broches dans la perforation (52), la pile (50) vient s'appuyer avec son côté avant (51) contre la face d'appui (33) d'un élément support (30), la forme de la surface d'appui (33) de l'élément support (30) étant choisie de manière que les perforations (52) superposées soient alignées selon la courbure du moyen d'assemblage (54) lorsque tous les éléments plats de la pile (50) sont en appui contre l'élément support (30).

6. Dispositif pour aligner une pile (50) d'éléments plats superposés munis chacun d'une perforation (52), en particulier de feuilles de papier, pour l'insertion ultérieure d'un moyen d'assemblage courbe (54) qui maintient les éléments plats assemblés, en particulier d'une spirale de fil métallique possédant une forme adaptée au profil et à la disposition de la perforation (52),
comprenant au moins une broche droite (16a, 16b), en particulier au moins une rangée de broches droites, et
un dispositif manipulateur (14a, 14b) accouplé à ladite au moins une broche (16a, 16b) ou à ladite au moins une rangée de broches, qui est en mesure d'enfoncer tout droit ladite au moins une broche (16a, 16b) ou ladite au moins une rangée de broches dans la perforation (52) et, ensuite, au cours d'un mouvement de pivotement, de la retirer simultanément de nouveau de la perforation (52) et, ce faisant, de lui faire décrire une trajectoire qui correspond sensiblement au profil de la courbure du moyen d'assemblage (54) pour déplacer les éléments plats les uns par rapport aux autres de telle manière que les perforations (52) superposées soient alignées pour l'insertion du moyen d'assemblage (54).

7. Dispositif selon la revendication 6, **caractérisé par** au moins deux broches (16a, 16b) espacées l'une de l'autre, en particulier par deux rangées de broches espacées l'une de l'autre, dont ladite au moins une broche (16a) ou ladite rangée de broches peut être positionnée d'un côté de la pile (50) et ladite au moins autre broche (16b) ou ladite autre rangée de broches peut être positionnée de l'autre côté de la pile (50), et le dispositif manipulateur (14a, 14b) est construit de manière qu'il déplace ladite au moins une broche (16a), ou ladite rangée de broches, et ladite au moins autre broche (16b), ou ladite autre rangée de broches, en sens réciproquement opposés.

8. Dispositif selon la revendication 6 ou 7 pour aligner une pile (50) d'éléments plats superposés munis chacun d'une perforation (52), pour l'insertion ultérieure d'un moyen d'assemblage courbe (54) présentant une forme partiellement ou entièrement cylindrique, qui maintient les éléments plats assemblés, **caractérisé en ce que** le dispositif manipulateur (14a, 14b) est construit de telle manière que, pendant le mouvement de pivotement, il fait pivoter ladite au moins une broche (16a, 16b) ou ladite au moins une série de broches autour d'un premier axe de pivotement (12a, 12b) qui coïncide sensiblement avec l'axe du cylindre (54a) du moyen d'assemblage (54) à insérer, ou qui s'étend parallèlement à cet axe, à distance de celui-ci.

9. Dispositif selon la revendication 8, **caractérisé en ce que** le dispositif manipulateur (14a, 14b) comprend au moins un élément pivotant (14a, 14b) qui peut pivoter autour du premier axe de pivotement (12a, 12b) et qui est fixé audit au moins un élément d'alignement (16a, 16b) ou à ladite au moins une rangée d'éléments d'alignement de telle manière qu'au moins la pointe (17a, 17b) de la broche ou des broches (16a, 16b) est orientée sensiblement tangentiellement au premier axe de pivotement (12a, 12b) et est en même temps disposée à une certaine distance radiale (R) du premier axe de pivotement (12a, 12b).

10. Dispositif selon la revendication 8 ou 9, **caractérisé en ce que** le dispositif manipulateur (14a, 14b) est construit de telle manière que, pendant le pivotement autour du premier axe de pivotement (12a, 12b), il pivote en même temps ladite au moins une broche (16a, 16b) ou ladite au moins une rangée de broches autour d'un second axe de pivotement (8) qui s'étend transversalement au premier axe de pivotement (12a, 12b).

11. Dispositif selon les revendications 9 et 10, **caractérisé en ce que** l'élément pivotant (14a, 14b) peut en outre pivoter autour du second axe de pivotement (8).

12. Dispositif selon au moins une des revendications 6 à 11, **caractérisé par** un élément support (30) présentant une surface d'appui (33) dont la forme est choisie de telle manière que les perforations (52) superposées sont alignées selon la courbure du moyen d'assemblage (54) lorsque tous les éléments plats de la pile (50) sont en appui contre la surface d'appui (33) de l'élément support (30).

13. Dispositif selon la revendication 12 ainsi que selon l'une des revendications 8 à 11, **caractérisé en ce que** la surface d'appui (33) de l'élément support (30) présente une forme partiellement cylindrique dont l'axe du cylindre coïncide sensiblement avec le premier axe de pivotement (12a, 12b) ou s'étend parallèlement à cet axe, à distance de celui-ci.
